# EUROPÄISCHE PATENTANMELDUNG

(11) **EP 4 553 244 A1**
(43) Veröffentlichungstag der Anmeldung: **14.05.2025**
(21) Anmeldenummer: 24208580.1
(22) Anmeldetag: 24.10.2024
(51) Int. Cl.: E03D 1/012, E03D 1/30, E03D 5/02, E03D 5/09, E03D 9/08

(54) **BETÄTIGUNGSANORDNUNG ZUR BEDIENUNG EINER TOILETTENSPÜLUNG EINES WCS MIT UNTERPUTZSPÜLKASTEN UND HANDBRAUSENANSCHLUSS**

(30) Priorität: 07.11.2023 DE 102023211000
(71) Anmelder: Hägele, René Alexander, 70736 Fellbach (DE)
(72) Erfinder: Hägele, René Alexander, 70736 Fellbach (DE)
(74) Vertreter: Kohler Schmid Möbus Patentanwälte

(57) **Zusammenfassung**

Zusammenfassend betrifft die Erfindung eine Betätigungsanordnung (10) zur Betätigung einer Toilettenspülung eines WCs (28), welche eine Betätigungsplatte (12) mit mindestens einem Auslöseelement (14,16) und einen Rahmen mit mindestens einer, einen Steg des Rahmens durchdringenden, Durchgangsausnehmung aufweist. Die Durchgangsausnehmung dient dem Anschluss einer Handbrause (18), indem sie die Durchführung eines Wasservolumenstroms durch den Rahmen ermöglicht, während der die Durchgangsausnehmung begrenzende Steg des Rahmens eine Struktur zum Befestigen einer Leitungsverbindung bereitstellt. Der Rahmen kann wahlweise an der Betätigungsplatte (12) ausgebildet oder angeordnet sein.

## Beschreibung

### Hintergrund der Erfindung

Die Erfindung betrifft eine Betätigungsanordnung zur Bedienung einer Toilettenspülung eines WCs mit Unterputzspülkasten, wobei die Betätigungsanordnung die Möglichkeit zum Anschluss einer Handbrause zur Reinigung aufweist.

Es ist bekannt, dass eine Vielzahl moderner WCs, insbesondere in westlichen Industriestaaten, mit einem hinter einer Wand liegenden, sogenannten Unterputzspülkasten angelegt sind. Hierbei werden zur Betätigung der Spülung notwendige Auslöseelemente (oftmals als mechanische Taster ausgestaltet) für gewöhnlich auf einer Betätigungsplatte angeordnet, welche parallel zu der Wand montiert ist, hinter der der Spülkasten liegt. Bei WC-Anlagen dieser Art sind Nutzer zum Zweck der Reinigung oftmals auf Toilettenpapier und/oder ein räumlich entfernt liegendes Bidet oder eine Dusche angewiesen. Weiterhin erfordert das Anordnen einer Möglichkeit zur Feuchtreinigung direkt an oder neben dem WC in der Regel die Anschaffung einer kostspieligen, hoch entwickelten Toilettenschüssel (umgangssprachlich japanische Toilette' genannt), oder aber die Bereitstellung eines wiederbefüllbaren Gefäßes im Sinne eines mobilen Bidets'.

Nutzer, welche eine Feuchtreinigung mittels einer nahe am WC installierten Handbrause bevorzugen, insbesondere jene, die aus Kulturkreisen stammen, in denen dies als gängige Reinigungsmethode angesehen wird, sehen sich dadurch oftmals mit einer für sie unbefriedigenden Lösung konfrontiert.

Während das Anbringen, bzw. das Nachrüsten, einer Handbrause an einem freiliegenden Spülkasten kein großes Hindernis darstellt, ist dies bei einem modernen WC mit Unterputzspülkasten nicht ohne weiteres möglich.

### Aufgabe der Erfindung

Es ist daher Aufgabe der Erfindung, eine Möglichkeit zum kostengünstigen und einfachen Anbringen, insbesondere zum Nachrüsten, einer Handbrause, welche sich in Nutzerreichweite neben dem WC befindet, bereitzustellen, wobei derselbe Wasseranschluss verwendet werden soll, der auch für die Füllung des Spülkastens dient. Dabei soll, abgesehen von dem zur Ansteuerung des Spülkastens durch die Auslöseelemente der Betätigungsplatte notwendigen Wanddurchbruch, kein zusätzlicher Durchbruch der oftmals verfliesten Wand nötig werden.

### Beschreibung der Erfindung

Diese Aufgabe wird erfindungsgemäß gelöst durch eine Betätigungsanordnung nach Anspruch 1, welche eine Betätigungsplatte mit mindestens einem Auslöseelement und einen Rahmen mit mindestens einer, einen Steg des Rahmens durchdringenden, Durchgangsausnehmung zum Anschluss einer Handbrause aufweist. Bevorzugte Weiterbildungen der Betätigungsanordnung werden von den abhängigen Ansprüchen wiedergegeben.

Die im Folgenden verwendeten Positionsangaben beziehen sich auf die Sicht eines Nutzers welcher vor einem WC steht und senkrecht auf eine Wand blickt, hinter welcher ein Spülkasten verbaut ist und an welcher die Betätigungsanordnung mit der Betätigungsplatte zur Betätigung einer Toilettenspülung angeordnet ist.

Die Betätigungsplatte weist mindestens ein zur Auslösung der Toilettenspülung notwendiges Auslöseelement auf. Das Auslöseelement kann vorzugsweise als mechanischer Taster ausgestaltet sein. Alternativ ist eine elektronische Ausgestaltung, beispielsweise mithilfe eines Sensors, möglich. Die Betätigungsplatte wird durch die Erfindung senkrecht zur Wandebene versetzt, um den nötigen Raum zum Anschluss der Handbrause zu schaffen. Die Versetzung erfolgt zum Nutzer hin, was eine Vergrößerung des Abstands zwischen der Wandebene und der Betätigungsplatte zur Folge hat. In dem entstehenden Spalt wird der Rahmen angeordnet, wobei der Rahmen eine Tiefe t von mehr als 11 mm und weniger als 56 mm aufweist. An der Wandung des Rahmens ist die Durchgangsausnehmung angeordnet, an welcher die Handbrause verschraubt werden kann.

Die Durchgangsausnehmung kann sich an einer radialen Außenseite des Rahmens befinden.

Die Durchgangsausnehmung kann sich bevorzugt am linken, rechten, oberen oder unteren Steg des Rahmens befinden.

In einer besonders flexiblen Ausführung der Erfindung befinden sich mehrere Durchgangsausnehmungen an den seitlichen Stegen, um dem Nutzer Auswahlmöglichkeiten zur Anschlussposition und eventuell zum Wasserleitungsdurchmesser zu bieten und gleichzeitig eine effiziente Art für die Herstellung und den Vertrieb der Erfindung bereit zu halten. Nicht genutzte Durchgangsausnehmungen können dabei nachträglich, beispielsweise über Kunststoffkappen oder vergleichbare Formteile, verschlossen werden.

Der Steg kann im Bereich der Durchgangsausnehmung eine Verdickung aufweisen, um den Anschluss der Handbrause zu erleichtern und die Stabilität der Anbindung zu erhöhen.

Der Rahmen dient vorzugsweise gleichzeitig als Träger für eine Verbindung eines Absperrhebels und einer fluidisch an diesen anschließenden Schlauchleitung der Handbrause mit einer hinter der Betätigungsplatte liegenden Wasserleitung. Der Absperrhebel dient dabei als Auslaufschutz. Unterschiedliche Ausführungen dieser Verbindung sind denkbar. Bevorzugt wird eine Ausführung, bei der die Wasserleitung auf der Innenseite des Rahmens an die Durchgangsausnehmung herangeführt wird und mit dem an der Außenseite des Rahmens angesetzten Zulauf des Absperrhebels über die Durchgangsausnehmung hinweg verschraubt wird. Dabei ist der Rahmen zwischen den verschraubten Komponenten verklemmt und erfüllt somit seine Funktion als Träger. Zur Verbindung können handelsübliche Leitungsverbinder und Dichtungen genutzt werden. Alternativ kann die Durchgangsausnehmung herstellerseitig mit mindestens einem Gewinde und mindestens einer Dichtung versehen werden, um die Verbindung der Leitungen zu erleichtern.

Die Erfindung kann bevorzugt in Modularbauweise realisiert werden. Hierbei wird der Rahmen, welcher die Durchgangsausnehmung(en) aufweist, über eine Rastverbindung an eine bestehende Betätigungsplatte angeordnet. Gängige Betätigungsplatten sind in der Regel über eine Rastverbindung mit einer an der Wand oder am Spülkasten montierten Trägerplatte angeordnet. Bei der Modularbauweise weist der Rahmen zur Trägerplatte hin Rastverbindungselemente auf, welche denen der Betätigungsplatte entsprechen und zur Betätigungsplatte hin weist der Rahmen Rastverbindungselemente auf, welche denen der Trägerplatte entsprechen. Die Rastverbindung wird dabei beispielsweise durch eine Arretierungsfeder am Rahmen realisiert. Auf diese Art kann der Rahmen zwischen Trägerplatte und Betätigungsplatte im Sinne eines Erweiterungsadapters angeordnet werden. Sich aus dieser Bauweise ergebende Vorteile sind unter anderem die Möglichkeit zum einfachen Nachrüsten der Erfindung an bestehenden WCs mit Unterputzspülkasten sowie die Möglichkeit des einfachen Rückbaus, um wieder zu einer konventionellen Betätigungsplattenanordnung zu gelangen.

Der Rahmen kann unterschiedliche Abmessungen parallel zur Wandebene aufweisen. Insbesondere können seine Höhe h und seine Breite b an die korrespondierenden Dimensionen gängiger Betätigungsplattenmodelle angepasst werden, wobei die Höhe h zwischen 90 mm und 300 mm und die Breite b zwischen 90 mm und 450 mm liegen kann. Es ist ausdrücklich im Sinne der Erfindung, dass auch Betätigungsplattenmodelle mit einem Rahmen ausgestattet werden können, welche parallel zur Wandebene keine exakt rechteckige Form aufweisen. Insbesondere trifft dies auf runde, ovale und trapezförmige Betätigungsplattenmodelle zu. Bei diesen Modellen bezeichnet die Höhe h jeweils die größte Abmessung in vertikaler Richtung, während die Breite b jeweils die größte Abmessung in horizontaler Richtung bezeichnet.

Alternativ kann die Erfindung in Integralbauweise ausgeführt werden. Dabei ist die Betätigungsplatte am Rahmen ausgebildet. Dies kann auch so verstanden werden, dass der Rahmen gebildet wird, indem die gewöhnlicherweise sehr schmal gehaltenen seitlichen Stege der Betätigungsplatte selbst in einem Maße vergrößert werden, welches das Integrieren der Durchgangsausnehmung möglich macht.

Das Versetzen der Betätigungsplatte von der Wandebene weg kann unter Umständen einen Austausch einer oder mehrerer Treibstangen bedingen. Die Treibstangen stellen einen Teil der hinter den Auslöseelementen liegenden Mechanik zur Betätigung eines Spülventils. Zum Austausch können handelsübliche Treibstangen größerer Länge herangezogen werden.

Zur Bereitstellung des Wassers für den Betrieb der Handbrause wird ein Hauswasseranschluss genutzt, welcher vorzugsweise auch zur Füllung des Spülkastens herangezogen wird. Zu diesem Zweck wird die Wasserleitung des Hausanschlusses mithilfe einer Verteileranordnung gesplittet. Die Verteileranordnung ist vorzugsweise Y-förmig ausgeführt. In Folge läuft eine Leitung von der Verteileranordnung zu einem Schwimmerventil, welches von einem Schwimmer im Spülkasten betätigt wird, während die Anschlussleitung für die Handbrause von der Verteileranordnung zur Durchgangsausnehmung am Rahmen läuft, um dort die Verbindung zur Handbrause herzustellen. Abgesehen von einem durch den Absperrhebel betätigten Ventil, kann die Handbrause vorzugsweise ein weiteres durch einen Absperrtaster betätigtes Ventil aufweisen. Dieses kann vorzugsweise am Brausenkopf angeordnet sein, um eine einfache Bedienbarkeit der Handbrause zu gewährleisten.

Die beschriebene Anordnung der Komponenten erlaubt die bestimmungsgemäße Betätigung der Toilettenspülung über das Auslöseelement, wobei ein zweites Auslöseelement zur Bereitstellung einer Wassersparmöglichkeit an der Betätigungsplatte angeordnet werden kann. Die Handbrause kann unter der Bedingung, dass der Hauswasseranschluss einen ausreichenden Volumenstrom an Wasser bereitstellen kann, vollständig unabhängig von der Toilettenspülung verwendet werden.

Weitere Vorteile der Erfindung ergeben sich aus der Beschreibung und der Zeichnung. Ebenso können die vorstehend genannten und die noch weiter ausgeführten Merkmale erfindungsgemäß jeweils einzeln für sich oder zu mehreren in beliebigen Kombinationen Verwendung finden. Die gezeigten und beschriebenen Ausführungsformen sind nicht als abschließende Aufzählung zu verstehen, sondern haben vielmehr beispielhaften Charakter für die Schilderung der Erfindung.

### Kurzbeschreibuna der Zeichnungen

Es zeigen
- Fig. 1: eine an einer Wand verbaute Betätigungsanordnung aus Nutzersicht mit einer installierten Handbrause, einen Toilettendeckel und einen Teil einer Toilettenbrille;
- Fig. 2: eine perspektivische Ansicht der Betätigungsanordnung aus Fig. 1 mit Sicht auf den linken Steg eines Rahmens;
- Fig. 3: eine schematische Darstellung eines Leitungssystems der Betätigungsanordnung;
- Fig. 4a: eine Detailansicht einer möglichen Ausführung des Rahmens aus Nutzersicht;
- Fig. 4b: eine Detailansicht des Rahmens aus Fig. 4a von rechts;
- Fig. 4c: eine Detailansicht des Rahmens aus Fig. 4a und Fig. 4b von unten;
- Fig. 5a: eine Detailansicht einer weiteren möglichen Ausführung, bei der der Rahmen an der Betätigungsplatte ausgebildet ist, von hinten;
- Fig. 5b: eine Detailansicht des Integralteils aus Rahmen und Betätigungsplatte aus Fig. 5a von links.

### Detaillierte Beschreibung der Erfindung und Zeichnung

**Fig.** 1 zeigt eine Betätigungsanordnung **10** im an einer Wand verbauten Zustand aus Nutzersicht. Eine rechteckige Betätigungsplatte **12** beinhaltet einen erstes Auslöseelement **14** und ein optionales zweites Auslöselement **16.** Die horizontale Abmessung der Betätigungsplatte 12 ist mit b bezeichnet und die vertikale Abmessung der Betätigungsplatte 12 ist mit h bezeichnet. Eine Handbrause **18** weist einen Brausenkopf **20,** einen Absperrtaster **22,** eine Schlauchleitung **24** und einen Absperrhebel **26** auf. Zum besseren Verständnis der Ansicht ist ein Teil eines WCs **28** in Form eines Toilettendeckels **30** und einem Teil einer Toilettenbrille **32** mit abgebildet.

**Fig. 2** zeigt eine perspektivische Ansicht der Betätigungsanordnung 10 aus Fig. 1 mit Sicht auf einen linken Steg **34** eines Rahmens **36.** Die Betätigungsplatte 12, welche das erste Auslöseelement 14 und das zweite Auslöseelement 16 aufweist, ist an dem Rahmen 36 parallel zur Wandebene montiert. Der Rahmen 36 ist zwischen Wand und Betätigungsplatte 12 montiert. Der Absperrhebel 26 der Handbrause 18 ist an einer Durchgangsausnehmung **38** am linken Steg 34 des Rahmens 36 an diesem verschraubt. Die Schlauchleitung 24 ist am Absperrhebel 26 angeschlossen.

**Fig. 3** zeigt eine schematische Darstellung eines Leitungssystems der Betätigungsanordnung 10. Die Wasserzufuhr erfolgt aus einem Hauswasseranschluss **40,** wobei eine Wasserleitung **42** hin zu einer Y-förmig ausgebildeten Verteileranordnung **44** führt. Dort findet eine Aufspaltung zu einer Anschlussleitung **46** der Handbrause 18 und zu einem Schwimmerventil **48** statt. Das Schwimmerventil 48 dient zur Befüllungsregelung eines Spülkastens **50** und wird vorzugsweise von einem Schwimmer **52** betätigt. Die Anschlussleitung 46 führt vorzugsweise zum linken Steg 34 (siehe Fig. 2) des Rahmens 36 (siehe Fig. 2) und ist dort an der Durchgangsausnehmung 38 mit dem Absperrhebel 26 (siehe Fign. 1 und 2) der Handbrause 18 verschraubt. Ein Ventil **27** des Absperrhebels 26 ist fluidisch mit der Anschlussleitung 46 verbunden. Ein Ventil **23** des Absperrtasters 22 (siehe Fig. 1) ist über die Schlauchleitung 24 fluidisch mit dem Ventil 27 des Absperrhebels 26 verbunden. Das erste Auslöseelement 14 und das zweite Auslöseelement 16 der Betätigungsplatte 12 dienen zum wahlweisen Auslösen eines Spülventils **54,** durch welches der Wasserinhalt des Spülkastens 50 entleert werden kann.

**Fig. 4a** zeigt eine Detailansicht einer möglichen Ausführung des Rahmens 36 aus Nutzersicht. Der in diesem Ausführungsbeispiel dargestellte Rahmen 36 soll zur Anordnung an einer Betätigungsplatte 12 (siehe Fign. 1-3) dienen, welche zwei Auslöseelemente 14, 16 (siehe Fign. 1-3) aufweist, die als mechanische Taster ausgeführt sind. Der linke Steg 34 des Rahmens 36 weist hier keine Durchgangsausnehmung 38 auf. Diese ist hingegen an einem rechten Steg **56** des Rahmens 36 angeordnet (siehe auch Fig. 4b). Unter Umständen weist der Steg 56 im Bereich um die Durchgangsausnehmung 38 (siehe Fig. 2) eine Verdickung auf, durch welche die Stabilität des Steges 56 erhöht und die Anbindung der Handbrause 18 (siehe Fign. 1-3) erleichtert wird. Vier Aufnahmen **58a-d** dienen zum Anbringen einer Arretierungsfeder **59.** In Kombination mit zwei Rastverbindungselementen **60a, 60b** kann die Betätigungsplatte 12 über eine Rastverbindung an dem Rahmen 36 befestigt werden. Zwei Rückstände **66a, 66b** sind am Rahmen 36 ausgebildet, um ein Einrasten der Betätigungsplatte 12 an der Arretierungsfeder 59 zu ermöglichen. Weiterhin sind zwei Streben **62a, 62b** am Rahmen 36 angeordnet. Diese dienen zum einen der Erhöhung der Stabilität des Rahmens 36, zum anderen können sie als Endanschläge für das erste und das zweite Auslöseelement 14, 16 herangezogen werden. Die Strebe 62a weist dabei eine Treibstangendurchführung **64a** für eine Treibstange des ersten Auslöseelements 14 auf, während die Strebe 62b eine Treibstangendurchführung **64b** für eine zweite Treibstange des zweiten Auslöseelements 16 aufweist. Die Höhe h und die Breite b ist dabei auf einen sinnvollen Wert innerhalb der zuvor genannten Grenzen angepasst.

**Fig. 4b** zeigt eine Detailansicht des Rahmens 36 aus Fig. 4a von rechts. Die Durchgangsausnehmung 38 ist am rechten Steg 56 des Rahmens 36 angeordnet.

Aus der Ansicht ist ersichtlich, dass die Strebe 62b einen gewissen Winkelversatz zur Vertikalen aufweist. Dies dient der Anpassung an die vorgesehene Endstellung der Auslöseelemente 14, 16 (siehe Fign. 1-3) bei deren Betätigung. Die Durchgangsausnehmung 38 ist als rundes Durchgangsloch ausgeführt. Dieses kann im abgebildeten Ausführungsbeispiel einen Durchmesser zwischen 8 mm und 30 mm aufweisen. Eine Ausführung mit einem in die Durchgangsausnehmung integrierten Gewinde und/oder einer integrierten Dichtung ist nicht dargestellt, wird aber ebenfalls als eine mögliche Variante angesehen. Die Tiefe t des Rahmens 36 kann zwischen 12 mm und 55 mm liegen. Die Höhe h ist dabei auf einen sinnvollen Wert innerhalb der zuvor genannten Grenzen angepasst. In der Ansicht sind die Aufnahmen 58b-d der Arretierungsfeder 59 sowie das Rastverbindungselement 60b sichtbar.

**Fig. 4c** zeigt eine Detailansicht des Rahmens 36 aus Fig. 4a und Fig. 4b von unten. Die Darstellung dient vornehmlich zu besseren Veranschaulichung der Rückstände 66a und 66b. Die Aufnahmen 58a-d der Arretierungsfeder 59 und die Rastverbindungselemente 60a und 60b sind ebenfalls dargestellt.

**Fig. 5a** zeigt eine Detailansicht einer weiteren möglichen Ausführungsvariante, bei der der Rahmen 36 an der Betätigungsplatte 12 ausgebildet ist, von hinten. In dieser Darstellung sind vier Rastverbindungselemente **60c-f,** welche zur Realisierung der Rastverbindung an einer Trägerplatte an dem Spülkasten dienen, sichtbar. Die am Rahmen 36 ausgebildete Betätigungsplatte 12 weist in der Darstellung drei Befestigungselemente **68a-c** und eine Aussparung **70** zum Anbringen des ersten und zweiten Auslöseelements 14, 16 (siehe Fig. 1-3) in Form mechanischer Taster auf. Diese sind aus Gründen der Übersichtlichkeit nicht in der Darstellung abgebildet. Die Durchgangsausnehmung 38 (siehe Fig. 5b) befindet sich bei diesem Ausführungsbeispiel im linken Steg 34 des Rahmens 36. Die Streben 62a und 62b, welche die Treibstangendurchführungen 64a und 64 b enthalten, entsprechen in ihrer Anordnung und Funktion ihren in Fig. 4a und Fig. 4b dargestellten Äquivalenten.

**Fig. 5b** zeigt eine Detailansicht des Integralteils aus Rahmen 36 und Betätigungsplatte 12 aus Fig. 5a mit Blick auf den linken Steg 34. Die Durchgangsausnehmung 38 ist analog zu Fig. 4b als rundes Durchgangsloch dargestellt. Die Abmessungen des Durchmessers d der Durchgangsausnehmung 38, der Tiefe t des Rahmens 36 und der Höhe h sind dabei innerhalb der zuvor genannten Grenzen auf sinnvolle Werte angepasst. Zu beachten ist hierbei, dass die Tiefe t des Rahmens 36 sich auch beim Integralteil ausschließlich auf den Bereich bezieht, welcher ein Rahmen 36 mit zusätzlich vorgesetzter Betätigungsplatte 12 in der modularen Ausführung der Erfindung aufweist. Analog zu Fig. 4b ist der Winkelversatz der Strebe 62a aus der Darstellung ersichtlich.

Unter Vornahme einer Zusammenschau aller Figuren der Zeichnung betrifft die Erfindung zusammenfassend eine Betätigungsanordnung 10 zur Betätigung einer Toilettenspülung eines WCs 28, welche eine Betätigungsplatte 12 mit mindestens einem Auslöseelement 14 und einen Rahmen 36 mit mindestens einer, einen Steg 34, 56 des Rahmens 36 durchdringenden, Durchgangsausnehmung 38 aufweist. Die Durchgangsausnehmung 38 dient dem Anschluss einer Handbrause 18, indem sie die Durchführung eines Wasservolumenstroms durch den Rahmen 36 ermöglicht, während der die Durchgangsausnehmung 38 begrenzende Steg 34, 56 des Rahmens 36 eine Struktur zum Befestigen einer Leitungsverbindung bereitstellt. Der Rahmen 36 kann wahlweise an der Betätigungsplatte 12 ausgebildet oder angeordnet sein.

### Bezugszeichenliste

- 10: Betätigungsanordnung
- 12: Betätigungsplatte
- 14: erstes Auslöseelement
- 16: optionales zweites Auslöseelement
- 18: Handbrause
- 20: Brausenkopf
- 22: Absperrtaster
- 23: Ventil des Absperrtasters
- 24: Schlauchleitung
- 26: Absperrhebel
- 27: Ventil des Absperrhebels
- 28: WC
- 30: Toilettendeckel
- 32: Toilettenbrille
- 34: linker Steg
- 36: Rahmen
- 38: Durchgangsausnehmung
- 40: Hauswasseranschluss
- 42: Wasserleitung aus Hauswasseranschluss
- 44: Verteileranordnung
- 46: Anschlussleitung
- 48: Schwimmerventil
- 50: Spülkasten
- 52: Schwimmer
- 54: Spülventil
- 56: rechter Steg
- 58a-d: Aufnahmen einer Arretierungsfeder
- 59: Arretierungsfeder
- 60a-f: Rastverbindungselemente
- 62a,b: Strebe
- 64a,b: Treibstangendurchführung
- 66a,b: Rückstand
- 68a-c: Befestigungselement
- 70: Aussparung

## Patentansprüche

1. Betätigungsanordnung (10), aufweisend
• eine Betätigungsplatte (12) mit einem ersten Auslöseelement (14) zur Betätigung einer Toilettenspülung eines WCs (28) und
• einen Rahmen (36) mit mindestens einer, einen Steg (34, 56) des Rahmens (36) durchdringenden, Durchgangsausnehmung (38) zum Anschluss einer Handbrause (18),
wobei der Rahmen (36) an der Betätigungsplatte (12) ausgebildet oder angeordnet ist.

2. Betätigungsanordnung (10) nach Anspruch 1, bei der der Rahmen (36) eine Tiefe t zwischen 12 mm und 55 mm aufweist.

3. Betätigungsanordnung (10) nach einem der vorhergehenden Ansprüche, bei der die Durchgangsausnehmung (38) am linken oder rechten Steg (34, 56) des Rahmens (36) ausgebildet ist.

4. Betätigungsanordnung (10) nach einem der vorhergehenden Ansprüche, bei der die Betätigungsanordnung (10) die Handbrause (18) aufweist, wobei die Handbrause (18) über eine Verschraubung an der Durchgangsausnehmung (38) befestigt ist.

5. Betätigungsanordnung (10) nach Anspruch 4, bei der die Handbrause (18) einen Absperrhebel (26) an ihrer Schlauchleitung (24) aufweist, welcher als Auslaufschutz dient.

6. Betätigungsanordnung (10) nach einem der vorhergehenden Ansprüche, bei der ein Gewinde und/oder eine Dichtung zur Verschraubung der Handbrause (18) in die Durchgangsausnehmung (38) integriert ist.

7. Betätigungsanordnung (10) nach einem der vorhergehenden Ansprüche, bei der der Rahmen (36) eine Arretierungsfeder (59) aufweist, sodass der Rahmen (36) an einer bestehenden Betätigungsplattenanordnung nachgerüstet werden kann.

8. Betätigungsanordnung (10) nach einem der vorhergehenden Ansprüche, welche eine Rastverbindung zur Betätigungsplatte (12) und/oder zu einem Spülkasten (50) hin aufweist, um eine einfache Montage zu gewährleisten.

9. Betätigungsanordnung (10) nach einem der vorhergehenden Ansprüche, wobei die Betätigungsplatte (12) parallel zur Wandebene eine Höhe h zwischen 90 mm und 300 mm und eine Breite b zwischen 90 mm und 450 mm aufweist.

10. Betätigungsanordnung (10) nach einem der vorhergehenden Ansprüche, wobei die Betätigungsanordnung (10) eine Verteileranordnung (44) mit zumindest drei Anschlüssen aufweist, wobei die Durchgangsausnehmung (38) mit einem ersten Anschluss fluidisch verbunden ist und ein zweiter Anschluss mit einer Wasserleitung (42) aus einem Hauswasseranschluss (40) fluidisch verbindbar ist und wobei ein dritter Anschluss mit dem Spülkasten (50) fluidisch verbindbar ist.

11. Betätigungsanordnung (10) nach Anspruch 10, wobei die Verteileranordnung (44) Y-förmig ausgebildet ist.

12. Betätigungsanordnung (10) nach Anspruch 10 oder 11, wobei die Betätigungsanordnung (10) den Spülkasten (50) mit einem Schwimmerventil (48) aufweist, wobei die Verteileranordnung (44) fluidisch vor das Schwimmerventil (48) geschaltet ist.

13. Betätigungsanordnung (10) nach Anspruch 4, bei der die Handbrause (18) einen Absperrtaster (22) zum Zwecke der einfachen Bedienbarkeit aufweist.

14. Betätigungsanordnung (10) nach einem der vorhergehenden Ansprüche, bei der die Betätigungsplatte (12) ein zweites Auslöseelement (16) zum Zwecke einer Spülwassersparmöglichkeit aufweist.

15. Betätigungsanordnung (10) nach einem der vorhergehenden Ansprüche, wobei mindestens ein Auslöseelement (14, 16) in Form eines mechanischen Tasters ausgestaltet ist.
